# FASCICULE DE BREVET EUROPEEN

(11) **EP 1 410 730 B1**
(45) Date de publication et mention de la délivrance du brevet: **21.12.2005**
(21) Numéro de dépôt: 03292549.7
(22) Date de dépôt: 14.10.2003
(51) Int. Cl.: A45D 40/10

(54) **Dispositif comportant un mécanisme d'entraînement d'un stick ou d'un piston mobile dans une partie de base**
Vorrichtung mit einem Antrieb eines Stiftes oder eines beweglichen Kolbens in einem Basisteil
Device with a drive mechanism for a stick or a movable piston in a base part

(30) Priorité: 16.10.2002 FR 0212861
(43) Date de publication de la demande: 21.04.2004
(73) Titulaire: L'OREAL, 75008 Paris (FR)
(72) Inventeur: Gueret, Jean-Louis, 75016 Paris (FR)
(74) Mandataire: Tanty, François

(56) Documents cités:
- FR-A- 2 780 865
- FR-A- 2 790 924
- US-A- 5 102 249

## Description

La présente invention concerne les dispositifs de conditionnement et de distribution d'un produit, notamment un produit cosmétique.

On connaît par le modèle d'utilité japonais 59-193314 un dispositif de distribution de produit sous forme de stick. Ce dernier est fixé dans un embout qui est monté de manière mobile dans une cupule, avec interposition d'un ressort. La cupule fait partie d'un mécanisme d'entraînement permettant de transformer une rotation de deux parties l'une par rapport à l'autre en un déplacement axial de la cupule. Le stick peut s'enfoncer à l'application, ce qui peut faciliter le dépôt d'une couche d'épaisseur uniforme de produit et procurer de nouvelles sensations à l'application. Ce dispositif oblige à fabriquer une cupule et un embout de réception du stick spécifiques.

On connaît par la demande de brevet FR 2 780 865 un dispositif de conditionnement et de distribution d'un produit sous forme de raisin disposé dans une cupule. Sous la cupule est disposé un organe assurant une étanchéité. Sous cet organe, des moyens élastiques sont prévus pour, en cas de surpression à l'intérieur de la chemise, notamment lors du montage de l'élément de fermeture sur l'orifice de sortie, provoquer un déplacement axial de la cupule dans la direction opposée audit orifice de sortie et absorber ainsi au moins une partie de ladite surpression.

Il existe un besoin pour bénéficier d'un dispositif permettant un recul du stick ou d'un embout d'application à l'application, qui soit fiable et de réalisation relativement simple et peu coûteuse.

L'invention vise notamment à répondre à ce besoin.

Elle y parvient grâce à un nouveau dispositif de conditionnement et de distribution d'un produit, notamment un produit cosmétique, comportant :
- un mécanisme d'entraînement comportant une première partie et une deuxième partie pouvant tourner par rapport à la première partie pour distribuer le produit,
- une partie de base dans laquelle est reçue au moins partiellement la deuxième partie du mécanisme d'entraînement,
- des moyens d'anti-rotation solidaires de la deuxième partie et coopérant avec la partie de base de manière à permettre au mécanisme d'entraînement de se déplacer axialement par rapport à la partie de base tout en permettant à la deuxième partie d'être sensiblement fixe en rotation par rapport à la partie de base, et
- un organe élastiquement déformable exerçant une action de rappel contre l'enfoncement du mécanisme d'entraînement dans la partie de base.

Un tel dispositif permet notamment l'utilisation d'un mécanisme d'entraînement standard, ce qui permet de réaliser une économie d'échelle.

Le dispositif selon l'invention se caractérise par le fait que l'une au moins des première et deuxième parties comporte au moins un élément axialement fixe relativement à l'autre des première et deuxième parties.

Dans un exemple de mise en oeuvre de l'invention, les moyens d'anti-rotation peuvent être réalisés sur une pièce fixée sur la deuxième partie du mécanisme d'entraînement. Les moyens d'anti-rotation peuvent comporter une portion ayant une section transversale non symétrique de révolution, par exemple sensiblement polygonale ou ovale ou comporter au moins un relief, tel qu'un ergot ou une nervure, la partie de base étant réalisée avec une section intérieure de forme correspondante.

En variante, les moyens d'anti-rotation peuvent être réalisés avec la deuxième partie du mécanisme d'entraînement, et comporter par exemple au moins un relief coopérant avec la partie de base, par exemple deux voire quatre ergots ou nervures, lesquels peuvent être avantageusement équi-répartis sur la circonférence de la deuxième partie. La deuxième partie peut comporter plus généralement une portion ayant une section transversale non symétrique de révolution, par exemple sensiblement polygonale ou ovale, la partie de base étant réalisée avec une section intérieure de forme correspondante.

L'organe élastiquement déformable peut être fixé à la pièce comportant les moyens d'anti-rotation, voire être réalisé d'une seule pièce avec cette pièce comportant les moyens d'anti-rotation.

L'organe élastiquement déformable peut encore être libre par rapport à la partie de base et à la deuxième partie. L'organe élastiquement déformable peut encore être fixé à la partie de base ou être réalisé d'une seule pièce avec celle-ci.

L'organe élastiquement déformable peut comporter une mousse et/ou un ressort, par exemple un ressort hélicoïdal travaillant en compression ou en traction. L'organe élastiquement déformable peut encore comporter au moins une portion en un matériau élastomère ; l'organe élastiquement déformable peut notamment comporter une partie centrale assujettie à la deuxième partie du mécanisme d'entraînement et une partie périphérique solidaire de la partie de base et entre les deux au moins un pont de matière, par exemple au moins trois, ce ou ces ponts étant réalisés dans une matière élastomère.

Le dispositif selon l'invention peut comporter, le cas échéant, une butée apte à limiter l'enfoncement du mécanisme d'entraînement dans la partie de base.

Une telle butée peut, par exemple, être mobile pour permettre à l'utilisateur de choisir l'amplitude maximale de recul du mécanisme d'entraînement dans la partie de base, à l'application.

Le dispositif peut encore comporter un organe de réglage initial de la déformation, notamment de la compression, de l'organe élastiquement déformable, afin par exemple de permettre à l'utilisateur de régler la force exercée par le stick sur la surface traitée.

L'un de l'organe de réglage de la déformation et de la partie de base peut par exemple comporter un filetage coopérant avec un relief correspondant de l'autre de l'organe de réglage et de la partie de base. Par « filetage », on désigne tout relief permettant d'obtenir un déplacement axial suite à un mouvement de rotation. Un filetage peut être constitué par une ou plusieurs rampes, par exemple.

La butée précitée peut être assujettie à l'organe de réglage de la déformation, en étant par exemple réalisée d'une seule pièce avec celui-ci, par moulage de matière plastique par exemple.

La partie de base peut comporter au moins une rainure, et les moyens d'anti-rotation au moins un ergot ou une nervure configuré(e) pour pouvoir coulisser dans cette rainure. Par exemple, la base peut comporter un manchon intérieur et une rainure au moins, constituée par une fente de ce manchon.

Le mécanisme d'entraînement, qui est avantageusement standard, peut comporter une cupule supportant le produit sous forme de stick, cette cupule pouvant être déplacée axialement lorsque la première partie tourne par rapport à la deuxième partie.

La cupule peut comporter au moins un ergot engagé de manière coulissante dans une fente d'une paroi tubulaire de la deuxième partie, cet ergot présentant une extrémité dépassant de la fente et engagée dans une rainure hélicoïdale solidaire de la première partie, par exemple réalisée dans un manchon intérieur fixé à l'intérieur d'un manchon extérieur.

En variante, la cupule peut être solidaire d'une tige filetée coopérant avec une paroi tubulaire de la deuxième partie, la cupule étant configurée pour pouvoir coulisser sans tourner dans la première partie. Un tel mécanisme peut permettre, en remplaçant la cupule par un piston apte à coulisser de manière étanche à l'intérieur de la première partie, de distribuer un produit liquide, en munissant la première partie à une extrémité d'un embout d'application, qui peut être un embout floqué, par exemple.

Le dispositif peut comporter un capuchon de fermeture comportant un élément flexible permettant de limiter l'enfoncement du mécanisme dans la partie de base à la fermeture tout en assurant une fermeture étanche.

Le dispositif peut notamment comporter un capuchon de fermeture comportant au moins un bloc d'un matériau alvéolaire, élastiquement compressible de manière multidirectionnelle, disposé de manière à appliquer un organe d'étanchéité, par exemple un film étanche, contre le bord d'une ouverture du mécanisme par laquelle sort le produit.

L'invention a encore pour objet une pièce permettant le montage sur une partie de base d'un mécanisme d'entraînement comportant une première partie et une deuxième partie pouvant tourner par rapport à la première pour distribuer un produit, cette pièce comportant une portion agencée pour permettre la fixation sur la deuxième partie et des moyens d'anti-rotation destinés à coopérer avec la partie de base de telle manière que le mécanisme puisse se déplacer axialement par rapport à la partie de base tout en permettant à la deuxième partie d'être sensiblement fixe en rotation par rapport à la partie de base.

L'invention pourra être mieux comprise à la lecture de la description qui va suivre, d'exemples non limitatifs de mise en oeuvre de celle-ci, et à l'examen du dessin annexé, sur lequel :
- les figures 1 et 2 représentent un exemple de dispositif selon l'invention, respectivement au repos après sortie du stick et lors de l'application sur une surface telle que la peau,
- la figure 3 est une coupe axiale schématique du dispositif de la figure 1,
- la figure 4 est une vue schématique et partielle selon la flèche IV de la figure 3,
- la figure 5 est une vue schématique, en perspective éclatée, d'une partie du dispositif de la figure 3,
- la figure 6 représente, en coupe axiale schématique, une variante de réalisation,
- les figures 7 et 8 sont des vues analogues à la figure 4, représentant des variantes de réalisation,
- la figure 9 est une coupe axiale schématique d'un autre exemple de dispositif selon l'invention,
- la figure 10 représente isolément et partiellement le mécanisme d'entraînement du dispositif de la figure 9,
- la figure 11 représente, en coupe axiale schématique, une variante de réalisation des moyens d'anti-rotation,
- la figure 12 est une section transversale selon XII-XII de la figure 11,
- la figure 13 est une vue analogue à la figure 12 illustrant une variante de réalisation des moyens d'anti-rotation,
- les figures 14 et 15 représentent partiellement et schématiquement une variante offrant la possibilité de régler l'enfoncement maximal du mécanisme d'entraînement,
- les figures 16 et 17 représentent d'autres variantes de réalisation, chacune en coupe axiale schématique,
- la figure 18 représente une variante de réalisation de l'organe élastiquement déformable et des moyens d'anti-rotation,
- la figure 19 est une coupe axiale schématique et partielle d'une variante de réalisation,
- la figure 20 est une section transversale selon XX-XX de la figure 19,
- la figure 21 est une coupe axiale représentant de manière schématique une variante de réalisation dans laquelle l'organe élastiquement déformable travaille en traction, et
- la figure 22 représente en coupe axiale, schématique et partielle, un dispositif muni d'un capuchon permettant une fermeture étanche.

On a représenté sur les figures 1 à 3 un dispositif de conditionnement et de distribution 1 conforme à un exemple de mise en oeuvre de l'invention.

Ce dispositif 1 comporte un mécanisme d'entraînement 2 permettant de déplacer un stick S d'un produit, par exemple un rouge à lèvres ou un produit de soin des lèvres, d'une position rétractée non représentée à une position d'utilisation correspondant aux figures 1 à 3.

Le dispositif 1 comporte un capot de fermeture non représenté sur ces figures, agencé pour s'encliqueter sur une partie de base 20 recevant le mécanisme d'entraînement 2.

Si l'on se reporte à la figure 3, on voit que le mécanisme d'entraînement 2 qui peut être conventionnel comporte d'une part une première partie 4 comportant un manchon extérieur 5 et un manchon intérieur 6 fixe par rapport au manchon extérieur 5 et pourvu de deux rainures hélicoïdales 7 et d'autre part une deuxième partie 10 comportant un insert 11, une molette 14 d'entraînement de l'insert 11 et une cupule 12 supportant le stick S.

L'insert 11 comporte une paroi tubulaire 13 qui se raccorde à sa base à la molette 14, celle-ci étant pourvue d'une ouverture centrale 19. La paroi tubulaire 13 est fixée sur la molette 14 par encliquetage par exemple et comporte dans l'exemple illustré deux fentes longitudinales 16 diamétralement opposées, dans lesquelles sont engagés des ergots 17 correspondants de la cupule 12.

Plus particulièrement, comme on peut voir sur la figure 3, ces ergots 17 présentent une longueur suffisante pour pénétrer, après traversée des fentes 16, chacun dans une rainure hélicoïdale 7 du manchon intérieur 6, de telle sorte qu'une rotation de la molette 14 s'accompagne d'un déplacement axial de la cupule 12 relativement à la première partie 4.

Conformément à l'invention, le mécanisme d'entraînement 2 est au moins partiellement reçu, dans l'exemple considéré, à l'intérieur de la partie de base 20. Cette dernière comporte une pièce extérieure 21 d'habillage, un manchon intérieur 22 fixe par rapport à la pièce extérieure 21 et une pièce de fond 23 fixée sur la pièce extérieure 21.

Un organe élastiquement déformable 30 est disposé à l'intérieur de la partie de base 20 pour permettre un recul du mécanisme d'entraînement 2 relativement à la partie de base lors de l'application, comme illustré sur la figure 2, tout en permettant un retour du mécanisme d'entraînement 2 dans sa position initiale dès que cesse l'application.

Dans l'exemple considéré, cet organe élastiquement déformable 30 s'interpose entre la pièce de fond 23 et une pièce d'accouplement 32 comportant un plot central 33 fixé dans l'ouverture 19 de la molette 14.

Plus particulièrement, on voit sur la figure 5 que ce plot central 33 peut comporter des stries 36 permettant d'accroître la friction de contact entre la molette 14 et la pièce d'accouplement 32 et notamment d'éviter tout mouvement de rotation relatif de cette pièce 32 par rapport à la molette 14.

La pièce 32 comporte, à sa périphérie, des ergots 37 au nombre de quatre par exemple, engagés dans des fentes longitudinales 38 du manchon 22, de telle sorte que la pièce 32 puisse se déplacer axialement selon l'axe X du dispositif 1 sans pouvoir tourner par rapport à la partie de base 20. Le diamètre intérieur du manchon 22 est choisi de telle sorte que la molette 14 puisse se déplacer facilement par rapport à celui-ci.

Sur la figure 3, l'organe élastiquement déformable 30 est représenté avec déjà une certaine compression axiale, les ergots 37 de la pièce 32 venant au repos en appui contre les extrémités supérieures 40 des fentes 38 du manchon intérieur 22.

Un orifice 41 peut être réalisé dans la pièce de fond 23 pour permettre à l'air de s'évacuer lorsque le mécanisme d'entraînement 2 s'enfonce dans la partie de base et inversement. L'organe élastiquement déformable 30 peut être réalisé par exemple au moyen d'un bloc de mousse qui peut être libre ou fixé sur la pièce de fond 23 ou la pièce d'accouplement 32.

En variante, on peut utiliser un ressort hélicoïdal, comme illustré sur la figure 6.

Dans les exemples des figures 1 à 3, les moyens d'anti-rotation qui permettent d'éviter une rotation relative de la partie de base 20 par rapport à la molette 14 sont constitués par les ergots 37 réalisés avec la pièce d'accouplement 32.

On peut, sans sortir du cadre de la présente invention, réaliser les moyens d'anti-rotation autrement, par exemple non plus au moyen de quatre ergots mais d'un seul ou de deux ergots diamétralement opposés, comme illustré sur les figures 7 et 8 respectivement, ou réaliser encore les moyens d'anti-rotation d'un seul tenant avec la molette 14, comme illustré sur les figures 9 et 10. On voit sur ces figures que les moyens d'anti-rotation peuvent se présenter par exemple sous la forme de nervures 45 réalisées à la périphérie de la molette 14 et configurées pour pouvoir coulisser dans les fentes 38 du manchon 22. Une telle réalisation peut permettre d'éviter l'emploi de la pièce d'accouplement 32.

Les moyens d'anti-rotation peuvent comporter une portion ayant une section transversale non symétrique de révolution, comme illustré aux figures 11 à 13.

On a représenté sur la figure 11 un dispositif dans lequel la pièce 32 comporte une portion 80 ayant une section transversale polygonale, par exemple carrée, comme illustré à la figure 12, ou octogonale, ou encore hexagonale dans la variante illustrée à la figure 13, la partie de base ayant une section intérieure de forme correspondante, de telle sorte que la pièce 32 ne peut pas tourner relativement à la partie de base. On peut encore donner à la portion 80 d'autres formes encore, par exemple la forme d'un ovale.

En variante, on peut donner à la molette 14 une section transversale non symétrique de révolution, par exemple polygonale ou ovale, coopérant avec une section de forme correspondante de la partie de base.

La partie de base 20 peut être réalisée avec un organe de réglage de la déformation initiale, comme représenté sur les figures 14 et 15, permettant de régler la force avec laquelle l'organe élastiquement déformable 30 est déformé avant que le mécanisme d'entraînement 2 ne commence à s'enfoncer dans la partie de base 20 à l'application, de façon à permettre à l'utilisateur de régler la souplesse du dispositif.

Cet organe de réglage peut par exemple se présenter sous la forme d'une pièce de fond 50 remplaçant celle référencée 23 décrite précédemment, pourvue à sa périphérie d'une jupe filetée 51 configurée pour se visser sur un filetage 52 réalisé sur la pièce extérieure 21. On comprend qu'en vissant ou dévissant la pièce de fond 50, on peut agir sur la longueur du ressort 30 et pré-contraindre plus ou moins ce dernier.

Le dispositif peut également comporter une butée 55 permettant à l'utilisateur de régler la course d'enfoncement maximal du mécanisme d'entraînement 2, relativement à la partie de base 20.

Cette butée 55 peut être réalisée par exemple d'un seul tenant avec la pièce de fond 50, comme illustré sur la figure 14. La butée 55 se présente par exemple sous la forme d'une jupe cylindrique de petit diamètre, pouvant également servir de guide au ressort 30, le cas échéant.

On peut bien entendu, sans sortir du cadre de la présente invention, utiliser des mécanismes d'entraînement différents de ceux qui viennent d'être décrits en référence aux figures 1 à 15.

On peut notamment utiliser comme illustré à la figure 16 un mécanisme d'entraînement comportant une première partie comprenant une tige filetée 60 solidaire à une extrémité d'une cupule porte-produit 61 pouvant coulisser sans tourner dans un logement 62 d'une pièce extérieure 63. Cette tige 60 coopère avec une deuxième partie comportant un manchon 65 solidaire à une extrémité d'une molette 66, ce manchon 65 étant disposé dans la pièce extérieure 63 de manière à pouvoir tourner sans se déplacer axialement, relativement à cette pièce, de sorte qu'une rotation de la molette 66 par rapport à la pièce extérieure 63 s'accompagne d'un déplacement axial de la cupule 61 relativement à celle-ci. Ce mécanisme d'entraînement est reçu dans une partie de base comportant une pièce d'accouplement 32 pourvue de moyens d'anti-rotation 37 et un organe élastiquement déformable 30, de manière similaire à ce qui a été décrit en référence à la figure 3.

On peut encore, sans sortir du cadre de la présente invention, remplacer le stick S de produit par un produit liquide, comme illustré sur la figure 17. Ce produit peut être distribué par exemple au moyen d'un mécanisme assez similaire à celui représenté à la figure 16, la cupule 61 ayant été remplacée par un piston 71, la pièce extérieure 63 étant munie à son extrémité supérieure d'un embout d'application 72 comportant au moins un orifice 73 à travers lequel le produit peut sortir lors de l'avancement du piston 71.

Bien entendu, on peut apporter de nombreuses modifications aux exemples de réalisation qui viennent d'être décrits.

En particulier, on peut réaliser, par exemple, l'organe élastiquement déformable 30 d'un seul tenant par moulage de matière avec la pièce d'accouplement 32, comme illustré sur la figure 18.

L'organe élastiquement déformable peut encore être réalisé, comme illustré aux figures 19 et 20, sous la forme de plusieurs ponts de matière 83, élastiquement déformables, reliant une partie centrale 84 fixée dans la molette 14 à une partie périphérique 85 fixe par rapport à la partie de base 20. Les ponts de matière 83 peuvent par exemple être équi-répartis angulairement, comme on peut le voir sur la figure 20, laissant des ajours 86 entre eux.

Les ponts de matière 83 peuvent être réalisés en matière élastomère, laquelle peut être surinjectée sur les parties centrale 84 et périphérique 85, ces dernières étant réalisées dans une matière plastique ou autre ou, en variante, les parties centrale 84 et périphérique 85 peuvent être réalisées dans le même matériau élastiquement déformable que les ponts de matière 83.

Lors de l'utilisation, les ponts de matière 83 peuvent se déformer élastiquement en élongation, permettant au mécanisme de reculer dans la partie de base 20.

L'organe élastiquement déformable peut également travailler en traction, comme illustré sur la figure 21.

Sur cette figure, l'organe élastiquement déformable 30 se présente sous la forme d'un ressort hélicoïdal travaillant en traction, fixé à une extrémité sur une pièce 88 fixe par rapport la partie de base 20, cette pièce fixe 88 reposant par exemple sur la tranche de la pièce extérieure 21. Le ressort 30 est fixé à l'autre extrémité à la pièce 32 solidaire de la molette 14. Lors de l'utilisation, lorsque le stick S est appliqué contre les lèvres, le mécanisme 2 peut reculer dans la partie de base, provoquant une élongation du ressort 30.

On voit sur la figure 21 que la partie de base 20 peut recevoir une pièce 89 comportant une butée 55 limitant l'enfoncement maximal du mécanisme 2 dans la partie de base 20.

Dans tous les exemples qui précèdent, le dispositif peut comporter un capuchon de fermeture 90 qui, comme on peut le voir sur la figure 22, peut comporter un élément élastiquement déformable 91 présentant à sa surface une membrane 92 disposée de manière à s'appliquer de façon étanche contre le bord 93 du mécanisme lorsque le capuchon 90 est en place. L'élément 91 peut comporter par exemple un bloc d'un matériau alvéolaire élastiquement compressible, qui est comprimé par le bord libre 93 du mécanisme lorsque le capuchon 90 est en place sur le dispositif. Cela peut permettre une fixation du capuchon en exerçant une faible force sur celui-ci pour le mettre en place sur le dispositif, tout en ayant une étanchéité satisfaisante.

Dans les exemples correspondants aux figures 1 à 9, la pièce de fond 23 est constituée par une pièce encliquetée mais on peut, sans sortir du cadre de la présente invention, réaliser la partie de base autrement, notamment avec une pièce de fond soudée.

On peut encore utiliser d'autres mécanismes d'entraînement, notamment un mécanisme comportant des moyens d'absorption de surpression, par exemple un mécanisme tel que décrit dans la demande de brevet français FR 2 780 865.

Le dispositif peut être agencé de telle sorte qu'il permette le remplacement du mécanisme d'entraînement une fois le produit épuisé.

Dans toute la description y compris les revendications, l'expression « comportant un » doit être comprise comme étant synonyme de « comportant au moins un », sauf si le contraire est spécifié.

## Revendications

1. Dispositif (1) de conditionnement et de distribution d'un produit, notamment un produit cosmétique, comportant :
- un mécanisme d'entraînement (2) comportant une première partie (4) et une deuxième partie (10) pouvant tourner par rapport à la première partie (4) pour distribuer le produit,
- une partie de base (20) dans laquelle est reçue au moins partiellement la deuxième partie (10),
- des moyens d'anti-rotation (37 ; 45) solidaires de la deuxième partie (10) et coopérant avec la partie de base (20) de manière à permettre au mécanisme d'entraînement de se déplacer axialement par rapport à la partie de base tout en permettant à la deuxième partie (10) d'être sensiblement fixe en rotation par rapport à la partie de base (20), et
- un organe élastiquement déformable (30) exerçant une action de rappel contre l'enfoncement du mécanisme d'entraînement (2) dans la partie de base (20), **caractérisé par le fait que** l'une des première et deuxième parties comporte un élément (14) axialement fixe relativement à l'autre des première et deuxième parties (4, 10).

2. Dispositif selon la revendication 1, **caractérisé par le fait que** les moyens d'anti-rotation comportent une pièce (32) fixée sur la deuxième partie (10) et comportant une portion ayant une section transversale non symétrique de révolution, par exemple polygonale ou ovale ou comportant au moins un ergot ou une nervure.

3. Dispositif selon la revendication 2, **caractérisé par le fait que** l'organe élastiquement déformable (30) est fixé à la pièce (32) des moyens d'anti-rotation, étant notamment réalisé d'une seule pièce avec ladite pièce (32).

4. Dispositif selon l'une des revendications 1 et 2, **caractérisé par le fait que** l'organe élastiquement déformable (30) est libre par rapport à la partie de base (20) et à la deuxième partie (10).

5. Dispositif selon l'une quelconque des revendications 1 à 3, **caractérisé par le fait que** l'organe élastiquement déformable (30) est fixé à la partie de base (20).

6. Dispositif selon la revendication 1, **caractérisé par le fait que** les moyens d'anti-rotation sont réalisés avec la deuxième partie (10), notamment sous la forme d'une portion ayant une section transversale non symétrique de révolution, par exemple polygonale ou ovale ou comportant au moins un ergot ou une nervure (45).

7. Dispositif selon la revendication 1, **caractérisé par le fait que** l'organe élastiquement déformable (30) comporte une mousse.

8. Dispositif selon la revendication 1, **caractérisé par le fait que** l'organe élastiquement déformable (30) comporte un ressort ou au moins un pont de matière (83) élastiquement déformable reliant une partie centrale (84) assujettie à la deuxième partie (14) et une partie périphérique (85) solidaire de la partie de base.

9. Dispositif selon l'une quelconque des revendications précédentes, **caractérisé par le fait qu'**il comporte une butée (55) apte à limiter l'enfoncement du mécanisme d'entraînement (2) dans la partie de base (20).

10. Dispositif selon la revendication précédente, **caractérisé par le fait que** la butée (55) est mobile.

11. Dispositif selon l'une quelconque des revendications précédentes, **caractérisé par le fait qu'**il comporte un organe de réglage (50) de la déformation de l'organe élastiquement déformable (30).

12. Dispositif selon la revendication précédente, **caractérisé par le fait que** l'un de l'organe de réglage (50) et de la partie de base (20) comporte un filetage, notamment au moins une rampe, apte à coopérer avec un relief correspondant de l'autre de l'organe de réglage et de la partie de base (20).

13. Dispositif selon l'une des revendications 9 et 10 et l'une des deux revendications immédiatement précédentes, **caractérisé par le fait que** la butée (55) est assujettie à l'organe de réglage (50), étant notamment réalisée d'une seule pièce avec l'organe de réglage.

14. Dispositif selon l'une quelconque des revendications précédentes, **caractérisé par le fait que** la partie de base (20) comporte au moins une rainure (38), et les moyens d'anti-rotation au moins un relief correspondant tel qu'un ergot ou une nervure (45) configuré(e) pour pouvoir coulisser dans cette rainure.

15. Dispositif selon la revendication précédente, **caractérisé par le fait que** la partie de base (20) comporte un manchon intérieur (22) et **par le fait que** la rainure (38) est constituée par une fente du manchon (22).

16. Dispositif selon l'une quelconque des revendications précédentes, **caractérisé par le fait que** le mécanisme d'entraînement (2) comporte une cupule (12) supportant le produit sous forme de stick, la cupule (12) étant apte à être déplacée axialement lorsque la première partie (4) tourne par rapport à la deuxième partie (10).

17. Dispositif selon la revendication précédente, **caractérisé par le fait que** la cupule (12) comporte au moins un ergot (17) engagé de manière coulissante dans une fente (16) d'une paroi tubulaire (13) de la deuxième partie (10), cet ergot présentant une extrémité dépassant de la fente (16) et engagée dans une rainure hélicoïdale (7) solidaire de la première partie (4).

18. Dispositif selon la revendication 16, **caractérisé par le fait que** la cupule (12) est solidaire d'une tige filetée (60) coopérant avec une paroi tubulaire (65) de la deuxième partie (10), la cupule étant configurée pour pouvoir coulisser sans tourner dans la première partie (4).

19. Dispositif selon l'une quelconque des revendications 1 à 15, **caractérisé par le fait que** le produit est liquide et **par le fait que** le dispositif comporte un piston (71) solidaire d'une tige filetée (60) coopérant avec une paroi tubulaire (65) de la deuxième partie, le piston étant configuré pour pouvoir coulisser de manière étanche à l'intérieur de la première partie, afin de distribuer le produit liquide.

20. Dispositif selon la revendication précédente, **caractérisé par le fait que** la première partie comporte à une extrémité un embout d'application (72), notamment un embout floqué.

21. Pièce (32) permettant le montage sur une partie de base (20) d'un mécanisme d'entraînement (2) comportant une première partie (4) et une deuxième partie (10) pouvant tourner par rapport à la première pour distribuer un produit, cette pièce (32) comportant une portion (33) agencée pour permettre la fixation sur la deuxième partie (10) et des moyens d'anti-rotation destinés à coopérer avec la partie de base de telle manière que le mécanisme puisse se déplacer axialement par rapport à la partie de base tout en permettant à la deuxième partie (10) d'être sensiblement fixe en rotation par rapport à la partie de base.

## Patentansprüche

1. Vorrichtung (1) zum Verpacken und Abgeben eines Produkts, insbesondere eines kosmetischen Produkts, umfassend:
- einen Antriebsmechanismus (2), umfassend einen ersten Teil (4) und einen zweiten Teil (10), der sich in Bezug auf den ersten Teil (4) drehen kann, um das Produkt abzugeben,
- einen Basisteil (20), in dem der zweite Teil (10) mindestens teilweise aufgenommen ist,
- Drehsperrmittel (37; 45), die mit dem zweiten Teil (10) fest verbunden sind und mit dem Basisteil (20) so zusammenwirken, dass sie dem Antriebsmechanismus gestatten, sich in Bezug auf den Basisteil axial zu bewegen, wobei sie gleichzeitig dem zweiten Teil (10) gestatten, in Bezug auf den Basisteil (20) bezüglich Drehung im Wesentlichen feststehend zu sein, und
- ein elastisch verformbares Organ (30), das eine Rückholwirkung gegen das Eindringen des Antriebsmechanismus (2) in den Basisteil (20) ausübt,
**dadurch gekennzeichnet, dass** eines der ersten und zweiten Teile ein Element (14) umfasst, das bezüglich des anderen der ersten und zweiten Teile (4, 10) axial feststehend ist.

2. Vorrichtung nach Anspruch 1, **dadurch gekennzeichnet, dass** die Drehsperrmittel ein Teil (32) umfassen, das auf dem zweiten Teil (10) befestigt ist und einen Abschnitt umfasst, der einen nicht rotationssymmetrischen, beispielsweise polygonalen oder ovalen Querschnitt hat oder mindestens eine Nase oder eine Rippe umfasst.

3. Vorrichtung nach Anspruch 2, **dadurch gekennzeichnet, dass** das elastisch verformbare Organ (30) an dem Teil (32) der Drehsperrmittel befestigt ist, wobei es insbesondere mit diesem Teil (32) einstückig ausgeführt ist.

4. Vorrichtung nach einem der Ansprüche 1 und 2, **dadurch gekennzeichnet, dass** das elastisch verformbare Organ (30) in Bezug auf den Basisteil (20) und den zweiten Teil (10) frei ist.

5. Vorrichtung nach einem der Ansprüche 1 bis 3, **dadurch gekennzeichnet, dass** das elastisch verformbare Organ (30) an dem Basisteil (20) befestigt ist.

6. Vorrichtung nach Anspruch 1, **dadurch gekennzeichnet, dass** die Drehsperrmittel mit dem zweiten Teil (10) insbesondere in der Form eines Abschnitts ausgeführt sind, der einen nicht rotationssymmetrischen, beispielsweise polygonalen oder ovalen Querschnitt hat oder mindestens eine Nase oder eine Rippe (45) umfasst.

7. Vorrichtung nach Anspruch 1, **dadurch gekennzeichnet, dass** das elastisch verformbare Organ (30) einen Schaumstoff umfasst.

8. Vorrichtung nach Anspruch 1, **dadurch gekennzeichnet, dass** das elastisch verformbare Organ (30) eine Feder oder mindestens eine elastisch verformbare Materialbrücke (83) umfasst, die einen an dem zweiten Teil (14) angebrachten zentralen Teil (84) und einen mit dem Basisteil fest verbundenen Umfangsteil (85) verbindet.

9. Vorrichtung nach einem der vorhergehenden Ansprüche, **dadurch gekennzeichnet, dass** sie einen Anschlag (55) umfasst, der geeignet ist, das Eindringen des Antriebsmechanismus (2) in den Basisteil (20) zu begrenzen.

10. Vorrichtung nach dem vorhergehenden Anspruch, **dadurch gekennzeichnet, dass** der Anschlag (55) beweglich ist.

11. Vorrichtung nach einem der vorhergehenden Ansprüche, **dadurch gekennzeichnet, dass** sie ein Organ (50) zum Einstellen der Verformung des elastisch verformbaren Organs (30) umfasst.

12. Vorrichtung nach dem vorhergehenden Anspruch, **dadurch gekennzeichnet, dass** eines der Teile Einstellorgan (50) und Basisteil (20) ein Gewinde, insbesondere mindestens eine Rampe, aufweist, das bzw. die geeignet ist, mit einem entsprechenden Relief des anderen der Teile Einstellorgan und Basisteil (20) zusammenzuwirken.

13. Vorrichtung nach einem der Ansprüche 9 und 10 und einem der beiden unmittelbar vorhergehenden Ansprüche, **dadurch gekennzeichnet, dass** der Anschlag (55) an dem Einstellorgan (50) angebracht ist, indem er insbesondere mit dem Einstellorgan einstückig ausgeführt ist.

14. Vorrichtung nach einem der vorhergehenden Ansprüche, **dadurch gekennzeichnet, dass** der Basisteil (20) mindestens eine Nut (38) und die Drehsperrmittel mindestens ein entsprechendes Relief wie eine Nase oder eine Rippe (45) umfassen, die ausgebildet ist, um in dieser Nut gleiten zu können.

15. Vorrichtung nach dem vorhergehenden Anspruch, **dadurch gekennzeichnet, dass** der Basisteil (20) eine innere Buchse (22) umfasst und dass die Nut (38) aus einem Schlitz der Buchse (22) besteht.

16. Vorrichtung nach einem der vorhergehenden Ansprüche, **dadurch gekennzeichnet, dass** der Antriebsmechanismus (2) einen Becher (12) umfasst, der das Produkt in Form eines Sticks trägt, wobei der Becher (12) geeignet ist, axial bewegt zu werden, wenn der erste Teil (4) sich in Bezug auf den zweiten Teil (10) dreht.

17. Vorrichtung nach dem vorhergehenden Anspruch, **dadurch gekennzeichnet, dass** der Becher (12) mindestens eine Nase (17) umfasst, die in einen Schlitz (16) einer rohrförmigen Wand (13) des zweiten Teils (10) verschiebbar eingeführt ist, wobei diese Nase ein aus dem Schlitz (16) herausragendes Ende aufweist, das in eine mit dem ersten Teil (4) fest verbundene schraubenförmige Nut (7) eingeführt ist.

18. Vorrichtung nach Anspruch 16, **dadurch gekennzeichnet, dass** der Becher (12) mit einer Gewindestange (60) fest verbunden ist, die mit einer rohrförmigen Wand (65) des zweiten Teils (10) zusammenwirkt, wobei der Becher ausgebildet ist, um in dem ersten Teil (4) gleiten zu können, ohne sich zu drehen.

19. Vorrichtung nach einem der Ansprüche 1 bis 15, **dadurch gekennzeichnet, dass** das Produkt flüssig ist und dass die Vorrichtung einen Kolben (71) umfasst, der mit einer Gewindestange (60) fest verbunden ist, die mit einer rohrförmigen Wand (65) des zweiten Teils zusammenwirkt, wobei der Kolben ausgebildet ist, um im Inneren des ersten Teils dicht gleiten zu können, um das flüssige Produkt abzugeben.

20. Vorrichtung nach dem vorhergehenden Anspruch, **dadurch gekennzeichnet, dass** der erste Teil an einem Ende einen Auftragansatz (72), insbesondere einen beflockten Ansatz, umfasst.

21. Teil (32), das die Montage eines Antriebsmechanismus (2), der einen ersten Teil (4) und einen zweiten Teil (10) umfasst, der sich in Bezug auf den ersten drehen kann, um ein Produkt abzugeben, auf einem Basisteil (20) gestattet, wobei dieser Teil (32) einen Abschnitt (33) umfasst, der ausgebildet ist, um die Befestigung auf dem zweiten Teil (10) zu gestatten, und Drehsperrmittel, die dazu bestimmt sind, mit dem Basisteil so zusammenzuwirken, dass der Mechanismus sich axial in Bezug auf den Basisteil verlagern kann, indem er gleichzeitig dem zweiten Teil (10) gestattet, bezüglich Drehung in Bezug auf den Basisteil im Wesentlichen feststehend zu sein.

## Claims

1. A device (1) for packaging and dispensing a substance, in particular a cosmetic substance, the device comprising:
- a drive mechanism (2) comprising a first part (4) and a second part (10) capable of turning relative to the first part (4) in order to dispense the substance,
- a base part (20) in which at least part of the second part (10) is received;
- anti-rotation means (37; 45) secured to the second part (10) and co-operating with the base part (20) in such a manner as to enable the drive mechanism to move axially along said axis relative to the base part while enabling the second part to be substantially stationary in rotation relative to the base part (20), and
- an elastically deformable member (30) exerting return action against the drive mechanism (2) being pushed into the base part (20), **characterized by** the fact that one of the first and second parts includes an element (14) that is axially stationary relative to the other one of the second and first parts (4, 10).

2. A device according to claim 1, **characterized by** the fact that the anti-rotation means comprise a piece (32) fastened to the second part (10), said piece including a portion of cross-section that is not circularly symmetrical, for example polygonal or oval or comprising at least one stud or rib.

3. A device according to claim 2, **characterized by** the fact that the elastically deformable member (30) is made fast with the piece (32) of the anti-rotation means, the member (30) being made integrally with said piece (32).

4. A device according to claim 1 or 2, **characterized by** the fact that the elastically deformable member (30) is free relative to the base part (20) and to the second part (10).

5. A device according to any one of claims 1 to 3, **characterized by** the fact that the elastically deformable member (30) is fixed to the base part (20).

6. A device according to claim 1, **characterized by** the fact that the anti-rotation means are made with the second part (10), in particular by a portion having a cross-section that is not circularly symmetrical, for example polygonal, oval or comprising at least one stud or rib (45).

7. A device according to claim 1, **characterized by** the fact that the elastically deformable member (30) comprises a foam.

8. A device according to claim 1, **characterized by** the fact that the elastically deformable member (30) comprises a spring or at least a bridge (83) of elastically deformable material interconnecting a central portion (84) secured to the second part (14) and a peripheral portion (85) secured to the base part.

9. A device according to any one of preceding claims, **characterized by** the fact that it comprises an abutment (55) suitable for limiting an extent to which the drive mechanism (2) can be pushed into the base part (20).

10. A device according to claim 9, **characterized by** the fact that the abutment (55) is a moving abutment.

11. A device according to any one of preceding claims, **characterized by** the fact that it comprises a member (50) for adjusting a deformation of the elastically deformable member (30).

12. A device according to claim 11, **characterized by** the fact that one of the adjustment member (50) and the base part (20) comprises a thread, in particular at least one ramp, suitable for co-operating with a corresponding portion in relief of the other one of the base part (20) and the adjustment member.

13. A device according to claim 9 or 10 and one of claims 11 and 12, **characterized by** the fact that the abutment (55) is secured to the adjustment member (50), being in particular made integrally with the adjustment member.

14. A device according to any one of preceding claims, **characterized by** the fact that the base part (20) comprises at least one groove (38), and the anti-rotation means comprise at least one corresponding portion in relief such as a stud or a rib (45) configured to be capable of sliding in the groove.

15. A device according to claim 14, **characterized by** the fact that the base part (20) comprises an inner sleeve (22), and by the fact that the groove (38) is constituted by a slot in the sleeve (22).

16. A device according to any one of preceding claims, **characterized by** the fact that the drive mechanism (2) comprises a cup (12) supporting the substance in the form of a stick, the cup (12) being suitable for being displaced axially when the first part (4) turns relative to the second part (10).

17. A device according to claim 16, **characterized by** the fact that the cup (12) comprises at least one stud (17) slidably engaged in a slot (16) of a tubular wall (13) of the second part (10), said stud presenting an end that presents beyond the slot (16) and that is engaged in a helical groove (7) that is stationary relative to the first part (4).

18. A device according to claim 16, **characterized by** the fact that the cup (12) is secured to a threaded rod (60) co-operating with a tubular wall (65) of the second part (10), the cup being configured to be capable of sliding without turning in the first part(4).

19. A device according to any one of preceding claims, **characterized by** the fact that the substance is liquid and by the fact that the device comprises a piston (71) secured to a threaded rod (60) co-operating with a tubular wall (65) of the second part, the piston being configured to be capable of sliding in leaktight manner inside the first part so as to dispense the liquid substance.

20. A device according to claim 19, **characterized by** the fact that the first part comprises an applicator tip (72) at one end, in particular a flocked tip.

21. A piece (32) for assembling a base part (20) to a drive mechanism (2) comprising a first part (4) and a second part (10) capable of turning relative to the first part for the purpose of dispensing a substance, said piece (32) comprising a portion (33) arranged to be suitable for fastening to the second part (10) and anti-rotation means for co-operating with the base part in such a manner that the mechanism is capable of moving axially relative to the base part while enabling the second part (10) to be substantially stationary in rotation relative to the base part.
